# FASCICULE DE BREVET EUROPEEN

(11) **EP 1 264 559 B1**
(45) Date de publication et mention de la délivrance du brevet: **23.11.2005**
(21) Numéro de dépôt: 02291264.6
(22) Date de dépôt: 22.05.2002
(51) Int. Cl.: A45D 19/02

(54) **Dispositif pour l'application en mèches d'un produit capillaire, et procédé de traitement capillaire**
Vorrichtung zum Auftragen eines Haarpflegeproduktes auf Haarsträhnen und Verfahren zur Haarbehandlung
Device for applying a haircare product to hair strands and method of treating hair

(30) Priorité: 08.06.2001 FR 0107552
(43) Date de publication de la demande: 11.12.2002
(73) Titulaire: L'OREAL, 75008 Paris (FR)
(72) Inventeur: De Laforcade, Vincent, 78120 Rambouillet (FR)
(74) Mandataire: Leray, Noelle

(56) Documents cités:
- US-A- 3 805 810
- US-A- 4 727 893

## Description

La présente invention a trait à un dispositif d'application d'un produit, notamment liquide à visqueux, sur une mèche de cheveux, et à un procédé de traitement capillaire à l'aide de ce dispositif. L'invention est tout particulièrement adaptée à l'application d'un produit de coloration capillaire, mèche par mèche. Le dispositif de l'invention peut servir à tout autre traitement capillaire, tel qu'une ondulation permanente des cheveux, ou bien d'autres traitements spécifiques. L'invention est particulièrement avantageuse pour l'application d'un produit relativement liquide, dans des conditions propres. Cependant, le produit à appliquer peut se présenter sous forme d'une crème, d'un gel ou d'un liquide de viscosité plus ou moins élevée.

Dans le cas d'un produit de coloration capillaire, typiquement, les teintures pour cheveux sont prélevées à partir d'un bol. De telles teintures sont destinées soit à une utilisation globale, dite "tête entière", dans laquelle la chevelure est totalement imprégnée du produit, dans l'optique d'en modifier la couleur de l'ensemble, soit à une utilisation plus partielle, dite "en mèches", où seules certaines parties de la chevelure sont imbibées de produit, afin d'obtenir, une fois le traitement terminé, un effet non homogène de couleur, soulignant ainsi tel ou tel mouvement de la chevelure avec des nuances de couleurs plus claires ou plus sombres que la nuance naturelle ou globale de la chevelure.

Le document FR-A-2 589 337 décrit un dispositif pour l'application d'une teinture capillaire comportant, d'une part, un réservoir pour le produit à appliquer et, d'autre part, une tête d'application s'adaptant sur le réservoir. La tête d'application comporte un orifice d'alimentation en produit et porte, à son extrémité libre, une fourche à deux dents que l'utilisateur peut guider d'une extrémité à l'autre d'une mèche de cheveux, alors que celle-ci est placée entre les deux dents de la fourche, en vue de l'application du produit sur ladite mèche.

L'espace séparant les deux dents s'ouvre directement à leur base dans une cavité ouverte d'accumulation de produit, dans laquelle débouche ledit orifice d'alimentation. Cette cavité est délimitée, sur sa face ouverte, par un volet mobile, apte à dégager ladite cavité en vue d'un nettoyage aisé de la tête d'application.

Un autre type de dispositif, pour l'application en mèches d'un produit capillaire, est décrit par le document FR-A-2 764 488. Ce dispositif comprend des moyens pour isoler une mèche donnée d'une chevelure et des moyens d'application aptes à se charger en produit capillaire. L'application du produit capillaire sur la mèche isolée s'effectue par mise en contact d'application de la mèche en un point donné de la mèche avec lesdits moyens d'application et par déplacement des moyens d'application relativement à ladite mèche à partir dudit point, en direction d'une extrémité libre de la mèche. Des moyens de retenue sont prévus pour maintenir la mèche en contact d'application avec les moyens d'application pendant tout leur déplacement.

D'autres types de dispositifs pour l'application en mèches d'un produit capillaire se présentent sous forme d'un peigne comportant à l'intérieur des canaux d'alimentation, en communication avec un réservoir de produit. Ces canaux d'alimentation débouchent, soit sur les pointes des dents du peigne, soit sur les espaces séparant les dents.

De tels dispositifs souffrent d'une manière générale des mêmes inconvénients, liés au fait, notamment, qu'ils présentent une structure ouverte. En effet, en raison de cette structure, le produit retenu sur les moyens d'application a tendance à couler, notamment lorsque le produit est relativement liquide. En outre, du fait que la chevelure à traiter ne forme pas une surface plane, l'utilisateur est obligé de changer souvent, selon l'endroit à traiter, l'orientation du dispositif d'application. Une telle opération augmente encore le risque de faire couler le produit à des endroits non désirables. De plus, certains applicateurs de ce genre présentent l'inconvénient d'avoir une autonomie relativement faible.

Un autre type d'applicateur du type à mèches est décrit dans le brevet US-A-4 942 893. Avec ce type d'applicateur, la partie de la chevelure à teindre est introduite dans une capsule étanche, contenant du produit de coloration. La ou les mèches sont maintenues dans la capsule durant tout le temps nécessaire à l'action du produit de coloration. Ce type d'applicateur convient bien pour l'application de produits nécessitant un certain temps de pose, mais n'est pas du tout adapté à la coloration en mèches évoquée ci-avant.

Aussi, est-ce un des objets de l'invention que de fournir un dispositif pour l'application en mèches d'un produit capillaire, ne présentant pas les inconvénients discutés ci-avant, en référence aux dispositifs de la technique antérieure.

C'est en particulier un objet de l'invention que de fournir un dispositif permettant l'application d'un produit capillaire, dans des bonnes conditions de propreté de manière non-salissante, et ceci quelle que soit la viscosité du produit à appliquer. L'invention vise, en outre, à fournir un dispositif qui soit d'un coût de fabrication avantageux.

C'est un autre objet de l'invention que de fournir un dispositif permettant l'application d'un produit capillaire, qui soit simple d'utilisation, et qui permette l'application du produit sur toute la longueur de la mèche, depuis la racine jusqu'à son extrémité libre, ou inversement, et ceci en quantité suffisante pour obtenir la coloration souhaitée. Le dispositif d'application de l'invention est particulièrement adapté à l'utilisation à domicile, soit par le consommateur lui-même, soit par une tierce personne n'ayant pas d'expérience spécifique en teinture capillaire.

D'autres objets de l'invention apparaîtront de manière détaillée dans la description qui suit.

Ces objets sont atteints en réalisant un dispositif pour l'application en mèches d'un produit capillaire, notamment d'un produit de coloration, ledit dispositif comprenant un organe réalisé en au moins un matériau élastiquement déformable et délimitant au moins en partie une réserve dudit produit, ledit organe délimitant également au moins en partie une fente en communication avec la réserve de produit, et débouchant sur l'extérieur du dispositif, ladite fente étant délimitée par au moins deux bords qui, au repos, sont sensiblement jointifs sur au moins une portion de la fente, de manière à former étanchéité, ladite fente étant apte à être traversée par une mèche, de manière à en permettre l'enduction au moyen dudit produit en réponse à un mouvement relatif entre le dispositif et la mèche, selon une direction longitudinale à ladite mèche, ladite fente comprenant une première portion formée dans un premier plan et au moins une seconde portion formée dans un second plan distinct du premier plan.

Il est bien entendu que l'étanchéité visée au sens de la présente demande s'entend d'une étanchéité ou quasi-étanchéité, relativement à une composition donnée. Il est clair que les conditions pour obtenir une telle étanchéité (en particulier densité du matériau élastique, appui relatif des bords délimitant la fente) varient en fonction de la viscosité du produit. De même, une telle étanchéité correspond à une étanchéité dans des conditions normales d'utilisation, en particulier en ce qui concerne la durée d'utilisation du dispositif.

Cette disposition permet la mise en contact du support avec le produit, de façon continue, sur tout ou partie de sa longueur, et ceci sans écoulement sensible de produit hors de la réserve. A cet effet, l'utilisateur prélève une mèche précise, qui peut être aussi fine que possible, et la positionne dans la fente. Le geste est simple, précis, et permet de réaliser de manière rapide la coloration en mèches souhaitée d'une chevelure sur tout ou partie de sa longueur. L'étanchéité lors de l'application peut être assurée quelle que soit la position du dispositif d'application. Tout écoulement accidentel de produit est quasiment impossible lorsque l'élasticité de l'organe élastiquement déformable qui délimite ladite fente, est convenablement choisie. De plus, le risque de mettre le produit en contact avec les mains de l'utilisateur est nettement réduit.

En outre, tout en autorisant un mouvement relatif de l'organe délimitant la fente le long de la mèche, celui-ci empêche sensiblement tout mouvement qui conduirait à rompre son contact avec tout ou partie de la mèche en cours de traitement. La mèche est ainsi maintenue dans la fente. Avec une telle configuration, la mèche est "pincée" entre deux parties du dispositif, sans être trop serrée, de manière à autoriser le glissement du dispositif le long de la mèche, depuis l'une de ses extrémités à l'autre. Ainsi, pendant tout le déplacement du dispositif, une portion de la mèche est imprégnée de produit.

De plus, la fente comportant des portions formées dans des plans distincts, l'organe délimitant en partie la fente n'est pas un bloc compact mais présente des zones d'affaiblissement formées par les différentes portions de fente. Ces zones d'affaiblissement permettent d'affaiblir la résistance de l'organe lors du passage de la mèche en autorisant une légère déformation dudit organe engendrée par la mèche lors du mouvement relatif entre la mèche et la fente. Ainsi la mèche n'est pas trop serrée dans la fente de sorte que les frottements de l'organe sur la mèche sont limités. On obtient de cette façon un essorage suffisant du produit lors du passage de la mèche dans ladite fente, qui n'est toutefois pas trop important de manière à laisser suffisamment de produit sur la mèche pour obtenir la coloration souhaitée.

De manière avantageuse, l'organe élastiquement déformable est conçu de sorte que, en traversant la fente, la mèche traverse également ladite réserve de produit.

Selon un mode de réalisation particulièrement simple à réaliser, l'un des deux bords délimitant la fente est formé d'une portion d'une enceinte réalisée en un matériau imperméable au produit, et à l'intérieur de laquelle est disposé ledit organe en matériau élastiquement déformable, ladite enceinte comportant une ouverture s'étendant au moins en regard d'une portion de ladite fente. De préférence, l'ouverture de l'enceinte est délimitée par des bords présentant un profil apte à favoriser l'insertion de la mèche à l'intérieur du dispositif.

Selon un autre mode de réalisation particulièrement préféré, les deux bords de la fente sont formés par ledit organe en matériau élastiquement déformable. Dans ce cas, un premier bord de la fente peut être formé par une partie dudit organe en un premier matériau élastiquement déformable. Un second bord de la fente est formé par une partie dudit organe, constituée d'un second matériau élastiquement déformable. L'étanchéité de la réserve par rapport à l'extérieur peut être assurée même avec des mèches de volume important, et ceci sans risque d'écoulement du produit à l'extérieur de la réserve, quelle que soit la position du dispositif d'application. A cet effet, avantageusement, les deux parties dudit organe sont montées de manière à exercer une compression appropriée entre lesdits premier et second bords. Ainsi, la fente est réalisée de manière sensiblement jointive. Aussi, une mèche de largeur relativement importante peut être prise en charge entre les moyens d'application.

Cette disposition présente un autre avantage. En effet, en raison de la compression élastique exercée entre les premier et second bords de la fente, il se produit un essorage de la mèche en cours de traitement. De cette manière, tout excès de produit, déposé sur la mèche dans la réserve, est retenu avant la sortie de la mèche hors de la fente tout en laissant la quantité nécessaire de produit permettant d'obtenir la coloration souhaitée. Ainsi, une mèche déjà imprégnée de produit, ne peut donc pas provoquer, par mise en contact avec une partie non-traitée de la chevelure, la coloration indésirée de celle-ci.

D'autre part, l'essorage ne doit pas être trop important de manière à laisser suffisamment de produit sur la mèche pour obtenir la coloration voulue. A cet effet, la fente peut présenter différentes configurations qui permettent de limiter l'essorage de la mèche au cours du traitement.

De façon générale, une seconde portion de ladite fente comporte une extrémité située dans le premier plan dans lequel s'étend la première portion. La présence d'une telle portion dans l'organe en matériau élastiquement déformable permet d'affaiblir la résistance de celui-ci lors du passage de la mèche.

Selon une configuration particulière, la fente comprend une pluralité de secondes portions, chacune desdites secondes portions ayant une première extrémité située dans ledit premier plan. Avantageusement, les secondes portions sont parallèles entre elles.

Avantageusement, la fente comprend au moins une seconde portion disposée d'un côté du premier plan, et au moins une seconde portion disposée de l'autre côté dudit premier plan. La (ou les) seconde(s) portion(s) situées d'un côté du premier plan peut(vent) être alignée(s) avec la (ou les) seconde(s) portion(s) situées de l'autre côté dudit premier plan, ou bien décalée(s) par rapport à la (ou les) seconde(s) portion(s) situées de l'autre côté dudit premier plan.

Avantageusement encore, le premier plan est perpendiculaire au second.

Dans cette configuration, la mèche est maintenue dans la première portion de fente en étant "pincée" entre les deux bords délimitant cette portion. Les secondes portions de fente permettent de diviser l'organe élastiquement déformable en petites portions aptes à se déformer en se courbant au passage de la mèche. Les secondes portions de fente s'étendent de préférence dans un plan parallèle à l'axe de déplacement relatif de la mèche dans la première portion de fente, de manière à favoriser la déformation de l'organe élastiquement déformable engendrée par la mèche.

Selon d'autres configurations, le profil de la fente est en forme de dent de scie, de créneau, ou de vague. Ainsi, la mèche est maintenue dans la fente en étant "pincée" entre les deux bords qui délimitent la fente et qui ont un profil qui n'est pas plan. Là encore, l'organe élastiquement déformable est, à sa surface définissant la fente, divisé en plusieurs petites portions aptes à se déformer en se courbant au passage de la mèche.

Avantageusement, le (ou les) matériau(x) élastiquement déformable(s) est (sont) choisi(s) dans le groupe des élastomères des copolymères de propylène/éthylène ; des polyéther blocamides ; des polyvinyles ; des terpolymères d'éthylène, de propylène et d'un diène (EPDM) ; des copolymères de styrène-butadiène-styrène séquencés (SBS) ; des copolymères de butylène-styrène/styrène-isoprène-styrène séquencés (SEBS-SIS) ; des polyuréthanes thermoplastiques ; des mélanges de polypropylène avec l'un des élastomères suivants : copolymères de butylène-styrène/styrène-isoprène-styrène séquencés (SEBS-SIS) ; terpolymères d'éthylène, de propylène et d'un diène (EPDM) ; copolymères de styrène-butadiène-styrène séquencés (SBS).

De préférence, la fente s'étend sur une ouverture angulaire comprise entre 20° et 320°, et de préférence comprise entre 120° et 200°. La fente peut être réalisée dans l'organe élastiquement déformable, de manière partielle, par exemple, par découpe mécanique (par un couteau) ou thermique (par laser). Avantageusement, la fente est réalisée sur une profondeur pouvant aller d'environ 1 mm à environ 20 mm, et de préférence d'environ 3 mm à environ 8 mm.

Avantageusement, les deux bords de la fente débouchent sur l'extérieur de l'organe en matériau élastiquement déformable, en s'évasant l'un par rapport à l'autre. Ainsi, l'insertion de la mèche dans la fente est facilitée.

Selon un mode de réalisation, la réserve de produit est délimitée au moins en partie par une portion évidée dudit organe en matériau élastiquement déformable. Ainsi, l'organe en matériau élastiquement déformable peut former, par exemple, un cylindre dont le centre est évidé de manière à former ladite réserve de produit.

Selon un autre mode de réalisation, la réserve de produit est formée à l'intérieur de la structure même du matériau formant l'organe élastiquement déformable, notamment par des cellules ouvertes ou semi-ouvertes, communiquant entre elles de manière multi-directionnelle. Dans ce cas, il est possible, de réaliser ledit organe en matériau élastiquement déformable sous forme d'un cylindre plein.

De façon préférentielle, l'organe élastiquement déformable peut être constitué d'une éponge, ou d'une mousse dont la taille des cellules ouvertes ou semi-ouvertes peut être comprise entre environ 0,1 mm et environ 2,5 mm.

De préférence, la mousse ou l'éponge est hydrophile, comme les éponges ou mousses de polyuréthane, de viscose ou de polyester. Ainsi, on peut assurer un glissement doux de la mèche de cheveux entre lesdits bords de la fente. Dans certains cas, en fonction de la nature du produit à appliquer et du support, il peut s'avérer avantageux d'utiliser une mousse ou une éponge hydrophobe, comme les éponges de polyéthylène, de polypropylène ou de polyéther.

Avantageusement, le dispositif d'application comprend un orifice pouvant être obturé, notamment de façon réversible, de manière à permettre le remplissage de la réserve dudit produit. En particulier, cet orifice est réalisé dans ladite enceinte.

L'enceinte peut être réalisée, notamment, par moulage d'un matériau thermoplastique plus ou moins rigide, choisi parmi les polyéthylènes, les polypropylènes, les polystyrènes, les chlorures de polyvinyle, les polyéthylènes téréphtalates, etc.. D'autres matériaux encore peuvent être utilisés. Une telle enceinte peut être moulée en deux ou trois pièces, avantageusement sans contre dépouille. Avantageusement, elle est réalisée en un matériau transparent, ce qui permet de vérifier le taux de remplissage du réservoir de produit.

De manière avantageuse, le dispositif d'application de l'invention peut comprendre, en outre, des moyens de préhension, tels qu'un manche allongé.

Des moyens peuvent être prévus pour immobiliser l'organe en matériau élastiquement déformable à l'intérieur de ladite enceinte. Avantageusement, l'organe en matériau élastiquement déformable est immobilisé à l'intérieur de ladite enceinte par pincement au moyen d'un (ou de deux) couvercle(s) rapporté(s), obturant ladite enceinte. Un tel pincement peut être réalisé, par exemple, par un ou plusieurs crans ou arêtes, disposés sur le(s) couvercle(s) ou une portion de l'enceinte, en contact avec le(s) couvercle(s). Le(s) couvercle(s) peu(ven)t être monté(s) de manière fixe ou amovible.

Le dispositif d'application de l'invention peut comprendre, en outre, des moyens pour permettre le montage du dispositif sur un récipient. Ce moyen de montage est apte à former un réservoir auxiliaire, contenant notamment une réserve de produit relativement importante. Dans ce cas, ledit récipient peut être mis, de façon permanente ou sélective, en communication avec ladite réserve de produit. Ledit récipient peut être à parois déformables, permettant par compression, le transvasement d'une dose de produit vers ladite réserve de produit. Le récipient auxiliaire, lorsqu'il est solidarisé avec l'enceinte, peut servir de moyen de préhension.

Selon un mode préféré de l'invention, le dispositif présente une section transversale dont la largeur diminue vers une extrémité. L'extrémité de section la moins large permet d'atteindre facilement les racines des cheveux à traiter. On utilisera par exemple un dispositif de section sensiblement triangulaire.

Un autre objet de l'invention est relatif à un procédé pour l'application en mèches d'un produit capillaire, notamment d'un produit de coloration, ledit procédé consistant à :
a) isoler une mèche à enduire avec ledit produit ;
b) faire traverser par ladite mèche ainsi isolée, une fente délimitée au moins en partie par un organe réalisé en au moins un matériau élastiquement déformable, et délimitant au moins en partie, une réserve dudit produit avec laquelle ladite fente est en communication, ladite fente débouchant sur l'extérieur du dispositif, et étant délimitée par au moins deux bords qui, au repos, sont sensiblement jointifs sur au moins une portion de la fente, de manière à former étanchéité, ladite fente comprenant une première portion formée dans un premier plan et au moins une seconde portion formée dans un second plan distinct du premier plan ; et
c) déplacer l'organe élastiquement déformable par rapport à ladite mèche, selon une direction longitudinale à ladite mèche.

L'invention consiste, mis à part les dispositions exposées ci-dessus, en un certain nombre d'autres dispositions qui seront explicitées ci-après, à propos d'exemples de réalisation non limitatifs, décrits en référence aux figures annexées, parmi lesquelles :
- la figure 1 représente une vue en perspective d'un premier mode de réalisation du dispositif d'application selon l'invention, illustré en cours d'utilisation ;
- la figure 2 montre une vue schématique en coupe transversale du dispositif représenté à la figure 1;
- les figures 3 à 5 montrent différentes vues selon le mode de réalisation des figures 1 et 2 ;
- la figure 6 montre une vue en coupe axiale d'un autre mode de réalisation du dispositif selon l'invention ;
- les figures 7 et 8 montrent une vue en perspective d'autres modes de réalisation du dispositif selon l'invention ;
- les figures 9 et 10 illustrent une vue en coupe axiale d'autres modes de réalisation encore de l'invention ;
- la figure 11 représente une vue en perspective d'un autre mode de réalisation du dispositif d'application selon l'invention ;
- la figure 12 montre une vue en coupe transversale du dispositif représenté à la figure 11 ;
- la figure 13 montre une vue en coupe axiale du dispositif représenté à la figure 11 ;
- les figures 14 à 17 montrent des vues en coupe axiale de différentes configurations du mode de réalisation représenté à la figure 11.

Les figures 1 à 5 auxquelles il est maintenant fait référence, illustrent différentes vues d'un premier mode de réalisation du dispositif d'application 1 conforme à l'invention.

Sur les figures 1 et 2, on voit une mèche isolée de cheveux M, passant entre deux bords 4, 4' d'une fente Q dont est pourvu le dispositif d'application 1. Les deux bords 4, 4' sont formés chacun d'une portion transversale d'un cylindre en mousse alvéolaire à cellules ouvertes ou semi-ouvertes. Le cylindre est de révolution autour d'un axe X. Le cylindre est évidé en son centre et est constitué d'un empilement de deux blocs de mousse 4a, 4b, selon l'axe X. Selon l'exemple de réalisation considéré, chacun des deux blocs de mousse 4a, 4b est réalisé en mousse élastiquement déformable, de même nature.

On voit que les deux blocs 4a, 4b formant le cylindre en mousse sont séparés à leur interface par une portion de fente Qa, perpendiculaire à l'axe X, et présentant un angle d'ouverture α légèrement supérieur à 180°. La fente Qa est sensiblement jointive, et est délimitée par deux extrémités Q₁ et Q₂, de sorte que la corde C reliant les extrémités de la fente passe sensiblement au centre du réservoir 2. Le cylindre de mousse 4a, 4b est constitué, par exemple d'une mousse hydrophile, telle qu'une mousse de polyuréthane présentant des cellules d'une taille moyenne d'environ 1,5 mm. La partie centrale évidée du cylindre forme une réserve 2 de produit P, de consistance liquide, notamment une composition de teinture pour cheveux.

Avantageusement, des fentes Qb perpendiculaires à la fente principale Qa sont formées de part et d'autre de la fente principale Qa, dans chaque bloc de mousse 4a et 4b. Chacune des fentes Qb est délimitée par deux bords 4₁ et 4₂ d'un même bloc de mousse. Une extrémité de chaque fente Qb se situe dans le plan défini par la fente principale Qa. De préférence, trois fentes sont prévues dans chaque bloc et à chaque extrémité Q₁ et Q₂ de la fente principale Qa, à savoir dans la zone de passage de la mèche. Les trois fentes Qb d'un des blocs de mousse sont alignées avec les trois fentes de l'autre bloc de mousse. Chaque fente Qb est formée sur toute la largeur transversale de chaque bloc, et au moins sur une partie de la hauteur axiale du bloc. Des portions 40a et 40b de bloc de mousse de faible dimension sont ainsi délimitées par les fentes Qb. De préférence, chaque fente Qb est sensiblement parallèle à la corde C reliant les deux extrémités Q₁ et Q₂ de la fente principale Qa. Ainsi, les fentes Qb sont sensiblement parallèles à l'axe de déplacement de la mèche.

Le cylindre en mousse 4a, 4b est disposé dans une enceinte rigide ou boîtier 20, de forme générale cylindrique, composé d'une partie 20a formant un réceptacle à fond fermé, et d'un couvercle 20b. Le couvercle est fixé, par exemple par encliquetage, sur l'extrémité ouverte du réceptacle 20a.

Le boîtier 20 comporte une ouverture 22 de forme allongée, de manière à dégager la fente Q, définie entre l'extrémité Q₁ et l'extrémité Q₂. Ainsi, l'ouverture 22 est orientée selon un plan perpendiculaire à l'axe X. L'ouverture 22 est bordée d'une lèvre de guidage 24, légèrement évasée, destinée à favoriser l'introduction de la mèche M dans la fente Q, et à éviter d'abîmer les cheveux lors du déplacement du dispositif d'application.

Le boîtier 20 est pourvu d'un orifice de remplissage 26, obturable à l'aide d'un bouchon 28 amovible. Le bouchon 28 est relié au corps du boîtier 20 à l'aide d'une lanière flexible 29, pour éviter la perte dudit bouchon.

L'orifice de remplissage 26 sert à la mise en engagement du boîtier 20 avec l'embout de distribution d'un réservoir auxiliaire externe ayant une contenance importante en produit, et permet d'introduire une dose appropriée de produit dans la réserve 2. La mise en engagement de l'orifice 26 avec le réservoir externe peut être effectuée de manière permanente ou temporaire.

Avantageusement, le boîtier 20 et le couvercle 20b sont réalisés par moulage, notamment d'un matériau thermoplastique, plus ou moins rigide, tel que du polyéthylène ou du polypropylène. Ce matériau peut être transparent, permettant ainsi de vérifier le niveau de remplissage en produit dans la réserve 2.

Sur les figures 3 et 4, pour des raisons de simplification, l'orifice de remplissage du dispositif 1 n'a pas été représenté. Ces figures montrent, plus en détail, différents aspects du mode de réalisation décrit précédemment.

Les figures 3 et 4 montrent des vues latérale et frontale respectivement, du dispositif de la figure 1. Sur ces figures, on voit que la fente Qa est légèrement évasée sur sa périphérie, favorisant ainsi l'introduction de la portion de mèche à traiter dans le réservoir 2. Dans la partie de la fente entourant le réservoir 2, la fente Qa est sensiblement jointive. L'ouverture 22 pratiquée dans le boîtier 20 est bordée par une lèvre de guidage 24 en saillie. Le profil de cette lèvre 24 est convergente en direction de la fente Qa. La lèvre 24 présente une portion centrale 24a, définissant une zone d'introduction préférentielle, de plus grande largeur.

Sur la figure 5 on voit que le cylindre en mousse 4a, 4b est maintenu dans le boîtier 20 par des jupes 25a et 25b, concentriques avec la paroi cylindrique extérieure du boîtier 20. Ces jupes 25a et 25b sont portées par le réceptacle 20a et le couvercle 20b respectivement. Les jupes sont de hauteur telle qu'un espace annulaire est formé, permettant la mise en contact du produit, contenu dans la réserve, avec la mousse.

Le cylindre en mousse peut être comprimé axialement, de manière élastique. Le taux de compression est choisi de sorte que la fente présente une étanchéité juste nécessaire pour éviter l'écoulement du produit hors du réservoir. En même temps, l'introduction aisée d'une portion de la mèche, sur laquelle on souhaite appliquer le produit, doit être assurée. Après traitement, la portion de mèche sort de la fente correctement essorée en laissant la quantité nécessaire de produit pour obtenir la coloration des mèches.

Pour se servir du dispositif qui vient d'être décrit, une mèche M à traiter est séparée de la chevelure. L'utilisateur saisit alors d'une main le dispositif 1 préalablement chargé en produit P.

Ensuite en passant par l'ouverture 22 du boîtier, une portion de la mèche M est introduite dans la fente Qa, où elle est prise en sandwich par les bords 4, 4' en mousse définissant la fente. Ainsi, la portion de mèche se situe dans une zone s'étendant sensiblement entre les deux extrémités Q₁ et Q₂ de la fente, à proximité de la corde C. De cette manière, la portion de la mèche M, emprisonnée élastiquement entre les bords 4, 4', traverse la réserve 2, de manière à venir en contact avec le produit P. En déplaçant le dispositif d'application 1 depuis la racine R de la mèche jusqu'à sa pointe libre E, suivant la flèche F, l'utilisateur peut imprégner en produit P tout ou partie de la mèche, et ce en profondeur. Les blocs de mousse 40a et 40b délimités par les fentes Qb ont tendance à légèrement se courber au passage de la mèche de sorte que les frottements de la mousse sur la mèche sont limités. On laisse alors suffisamment de produit sur la mèche pour obtenir la coloration souhaitée. Cette opération peut être exécutée dans le sens inverse, également. Ce processus est répété, mèche par mèche, autant de fois qu'on le souhaite. Toute cette opération s'effectue dans des conditions propres.

Ainsi, avec le dispositif d'application suivant l'invention, il est clair que la mèche traitée (M) est complètement maîtrisée et maintenue pendant tout son traitement. En fin de geste, c'est à dire lorsque l'applicateur arrive à la pointe de la mèche, celle-ci est reposée soigneusement sur le reste de la chevelure. Dans le cas d'un produit de coloration, sa viscosité est, avantageusement, telle que le produit ne peut pas migrer de manière significative vers les autres cheveux non traités, de manière à ne pas nuire à l'esthétique de l'application ainsi réalisée.

On notera que le produit peut être de viscosité faible sans risquer des fuites en dehors de la réserve, quelle que soit la position dans laquelle le dispositif est maintenu par l'utilisateur en cours du traitement. En effet, la pression entre les bords 4, 4' est choisie de sorte que la mèche puisse sortir de la fente correctement essorée tout en laissant suffisamment de produit sur la mèche pour obtenir la coloration souhaitée.

La figure 6 montre un mode de réalisation 101, semblable au mode de réalisation des figures 1 à 5. Le boîtier 20 de la figure 6 est identique à celui des figures 1 à 5. Le mode de réalisation de la figure 6 se distingue de celui des figures 1 à 5 notamment par le fait que les blocs de mousse 4a et 4b sont de nature différente. Ainsi, la portion 4a est formée d'une mousse dont la taille des cellules et/ou la compressibilité et/ou le matériau constitutif sont différents de la mousse formant la portion 4b.

Ce mode de réalisation se distingue également de celui des figures 1 à 5 par le fait que les blocs de mousse 4a, 4b forment un cylindre plein. En outre, la fente Q délimitée par deux bords 4 et 4' a un profil en forme de dent de scie. La fente Q est ainsi formée d'une première portion Qa et d'une pluralité de secondes portions Qb disposées les unes par rapport aux autres de manière à former des dents de scie. L'extrémité de chaque dent est de préférence située en regard de l'ouverture 22 du boîtier afin de faciliter l'introduction de la mèche dans la fente. Chaque dent 40a et 40b de chaque bloc 4a et 4b a tendance à légèrement se courber au passage de la mèche de sorte que les frottements de la mousse sur la mèche sont limités. Selon l'exemple considéré, les blocs 4a et 4b sont formés chacun d'une mousse de nature différente. La réserve contenant le produit à appliquer est formée, dans ce cas, par les cellules ouvertes des blocs 4a et 4b.

Sur la figure 7, on voit un dispositif d'application 1a, comportant un boîtier 20 semblable à celui illustré sur les figures 1 à 5. Selon le mode de réalisation représenté, l'orifice de remplissage 26 du boîtier 20 est monté sur un réservoir auxiliaire externe de produit 30. Ce réservoir externe 30 est formé d'un flacon compressible, constitué d'un matériau thermoplastique approprié, par exemple de polyéthylène, et contenant une réserve important de produit. Le réservoir 30 est surmonté d'un embout de distribution 32 muni d'un adaptateur 34, apte à être mis en communication avec l'orifice de remplissage 26. Dans la configuration illustrée, le réservoir externe 30 et le boîtier 20 (muni du bloc de mousse 4a, 4b) forment un ensemble d'application fixe, apte à être alimenté en produit par l'utilisateur à tout moment. Ainsi, par compression du réservoir externe 30, l'utilisateur peut injecter une dose de produit à l'intérieur du boîtier 20, en vue de renouveler l'imprégnation des bords 4, 4' de la fente. Dans ce cas, le réservoir externe 30 sert également d'organe de préhension lors de l'application du produit. Par ailleurs, la fente Q de ce mode de réalisation est formée d'une fente principale Qa et, d'autre part, de plusieurs fentes Qb situées dans un plan perpendiculaire au plan dans lequel est formée la fente principale Qa. Chacune des fentes Qb est délimitée par deux bords 4₁ et 4₂ d'un même bloc de mousse. Une extrémité de chaque fente Qb se situe dans le plan défini par la fente principale Qa. On prévoit par exemple trois fentes Qb de chaque côté de la fente Qa, à savoir dans chacun des blocs 4a et 4b et à chaque extrémité Q₁ et Q₂. Dans ce mode de réalisation, les fentes Qb du bloc de mousse 4a ne sont pas disposées en regard des fentes Qb du bloc de mousse 4b, mais elle sont décalées les unes par rapport aux autres.

La figure 8 illustre un dispositif d'application 1b, comportant un boîtier 20 semblable à celui illustré sur les figures 1 à 5. Selon le mode de réalisation représenté, l'orifice de remplissage 26 du boîtier 20 est monté sur un manchon de préhension 40. Le manchon 40 peut être amovible, pour permettre d'introduire, au travers de l'orifice de remplissage, une dose de produit à l'intérieur du boîtier 20. Après remplissage, le manchon 40 est fixe sur le boîtier de manière à obturer ledit orifice de remplissage 26. La fente Q est identique à celle décrite en conformité avec la figure 7.

La figure 9 illustre un mode de réalisation, particulièrement simple à réaliser, d'un dispositif d'application 201. Selon ce mode de réalisation, un boîtier 220 est formé d'un réceptacle inférieur 220c en forme de godet et d'un couvercle 220b. Le réceptacle 220c présente sensiblement la même structure que la moitié inférieure du boîtier 20 des figures 1 à 5. A l'intérieur du boîtier 220 est disposé un seul cylindre creux 4a en mousse. Le cylindre en mousse 4a forme une surface d'application 4, en contact élastique et étanche avec une portion 4" rigide du couvercle. Ainsi, une fente jointive Qa est formée entre la surface 4 en mousse et la portion 4" du bord de couvercle 220b. Le cylindre en mousse 4a comporte des fentes Qb, par exemple au nombre de trois, dont une extrémité se situe dans le plan défini par la fente Qa. Les fentes Qb sont par exemple perpendiculaires à la fente Qa. Avantageusement, le couvercle a un profil interne bombé vers l'extérieur.

Une portion 222a du réceptacle 220c du boîtier est évidée, formant avec une zone 222b correspondante du couvercle 220b une ouverture allongée 22, orientée perpendiculairement à l'axe X. L'ouverture 22 est bordée sur tout son contour d'une lèvre de guidage en deux parties, dont une première partie 24 est solidaire du réceptacle 220c, et dont une seconde partie 24' est solidaire du couvercle 220b.

Ainsi, lorsqu'une portion de mèche est introduite dans la fente Qa, de manière à traverser la réserve 2, le produit contenu dans ladite réserve peut imprégner ladite portion de mèche, de façon homogène.

La figure 10 montre un dispositif 301, en vue partielle, illustrant le montage d'un cylindre en mousse en deux parties 4a, 4b, à l'intérieur d'un boîtier 320 particulier. Le boîtier 320 comporte un corps cylindrique 20a, ouvert à chaque extrémité, chaque extrémité étant fermée par un couvercle correspondant 20b, 20c de forme identique. Le couvercle 20b (20c) comporte une jupe d'étanchéité annulaire 23 dont le diamètre extérieur est légèrement inférieur au diamètre intérieur du corps 20a. Chaque extrémité libre du corps 20a comporte une portion annulaire de plus faible épaisseur, de manière à définir une saillie intérieure 21. La saillie intérieure 21 porte une arête annulaire vive 21a, orientée en direction du couvercle correspondant. Cette arête annulaire 21a peut être continue ou discontinue.

Lors du montage du boîtier 320, le cylindre en mousse 4a, 4b est disposé à l'intérieur du corps 20a. En fixant ensuite chacun des couvercles 20b et 20c sur l'extrémité correspondante du corps 20a, par exemple par claquage, collage ou introduction à force, une portion annulaire de mousse 304a, 304b est pincée entre l'arête 21 a et la jupe annulaire 23.

Il est bien entendu que, lorsque le cylindre en mousse 4a, 4b est réalisé en une seule pièce, il est suffisant de réaliser sa fixation sur l'une de ses extrémités uniquement. Dans ce cas, le second couvercle, à l'opposé de celui servant à la fixation de la mousse, peut être amovible. Aussi, le second couvercle peut servir de bouchon qu'on enlève pour introduire du produit dans la réserve 2, et que l'on repose après remplissage.

Un tel boîtier peut être utilisé avec des blocs de mousse délimitant une fente Q telle que celles qui viennent d'être décrites en conformité avec les figures 1 à 8.

Selon un mode de réalisation préféré de l'invention illustré aux figures 11 à 17, le dispositif d'application 1, au lieu d'être cylindrique, est de forme allongée. II présente une section transversale dont la largeur diminue vers une extrémité E, par exemple une section transversale de forme sensiblement triangulaire. Ce mode de réalisation permet d'atteindre facilement les racines du fait de l'extrémité de relativement faible largeur du dispositif. Mis à part cette forme particulière, le dispositif représenté aux figures 11 à 17 est sensiblement identique à celui décrit en conformité avec la figure 1. Selon ce mode de réalisation, la fente Qa est définie par deux blocs de mousse indépendants qui sont chacun maintenus dans le boîtier 20.

Dans la configuration illustrée aux figures 11 à 13, trois portions de fentes Qb, délimitées par des bords 4₁ et 4₂, débouchent dans la fente principale Qa, de part et d'autre de la fente principale Qa. Les portions de fente Qb de l'un des blocs sont en regard de celles de l'autre bloc et sont de préférence situées vers la base du triangle, à savoir dans la zone où la mèche traverse le dispositif. Elles sont formées de manière à définir, dans chaque bloc, deux portions de bloc de mousse 40a et 40b de plus petite taille qui se courbent lors du passage de la mèche.

Sur la configuration illustrée à la figure 14, trois fentes Qb sont formées dans chaque bloc 4a et 4b, mais cette fois-ci, décalées les unes par rapport aux autres.

La figure 15 illustre une autre configuration du mode de réalisation de la figure 11 dans lequel des fentes Qb ne sont formées que d'un côté de la fente principale Qa, dans un seul bloc 4a.

La fente représentée à la figure 16 présente une section de profil en dent de scie. Là encore, les dents 40a et 40b définies entre chaque portion de fente Qa et Qb se courbent lors du passage de la mèche dans le dispositif.

Enfin, la figure 17 illustre une autre configuration du mode de réalisation de la figure 11 dans lequel la fente Q présente une section de profil en créneau.

Dans la description détaillée qui précède, il a été fait référence à des modes de réalisation préférés de l'invention. II est évident que des variantes peuvent y être apportées sans s'écarter de l'invention telle que revendiquée ci-après.

## Revendications

1. Dispositif (1, 1a, 1b, 101, 201, 301) pour l'application en mèches d'un produit capillaire (P), notamment d'un produit de coloration, ledit dispositif comprenant un organe (4a, 4b) réalisé en au moins un matériau élastiquement déformable et délimitant au moins en partie une réserve (2) dudit produit, ledit organe délimitant également au moins en partie une fente (Q) en communication avec la réserve (2) de produit, et débouchant sur l'extérieur du dispositif, ladite fente (Q) étant délimitée par au moins deux bords (4, 4', 4") qui, au repos, sont sensiblement jointifs sur au moins une portion de la fente, de manière à former étanchéité, ladite fente (Q) étant apte à être traversée par une mèche (M), de manière à en permettre l'enduction au moyen dudit produit en réponse à un mouvement relatif entre le dispositif et la mèche, selon une direction longitudinale à ladite mèche, ladite fente (Q) comprenant une première portion (Qa) formée dans un premier plan et au moins une seconde portion (Qb) formée dans un second plan distinct du premier plan.

2. Dispositif selon la revendication 1, **caractérisé en ce que** l'organe élastiquement déformable (4a, 4b) est conçu de sorte que, en traversant la fente, la mèche (M) traverse également ladite réserve de produit (2).

3. Dispositif selon la revendication 1 ou 2, **caractérisé en ce que** l'un des deux bords (4") délimitant la fente est formé d'une portion d'une enceinte (20, 220) réalisée en un matériau imperméable au produit, et à l'intérieur de laquelle est disposé ledit organe en matériau élastiquement déformable (4a), ladite enceinte comportant une ouverture (22) s'étendant au moins en regard d'au moins une portion de ladite fente (Q).

4. Dispositif selon la revendication 3, **caractérisé en ce que** ladite ouverture (22) est délimitée par des bords (24) présentant un profil apte à favoriser l'insertion de la mèche (M) à l'intérieur du dispositif.

5. Dispositif selon la revendication 1 ou 2, **caractérisé en ce que** lesdits bords (4, 4') de la fente (Q) sont formés par ledit organe (4a, 4b) en matériau élastiquement déformable.

6. Dispositif selon la revendication 5, **caractérisé en ce qu'**un premier bord (4) de la fente (Q) est formé par une partie (4a) dudit organe en un premier matériau élastiquement déformable, un second bord (4') de la fente étant formé par une partie (4b) dudit organe constituée d'un second matériau élastiquement déformable.

7. Dispositif selon l'une quelconque des revendications précédentes **caractérisé en ce que** au moins une seconde portion (Qb) de ladite fente comporte une extrémité située dans le premier plan.

8. Dispositif selon la revendication 7 **caractérisé en ce que** la fente (Q) comprend une pluralité de secondes portions (Qb), chacune desdites secondes portions ayant une première extrémité située dans ledit premier plan.

9. Dispositif selon la revendication 8 **caractérisé en que** lesdites secondes portions (Qb) sont parallèles entre elles.

10. Dispositif selon l'une quelconque des revendications 7 à 9 **caractérisé en ce que** ladite fente (Q) comprend au moins une seconde portion (Qb) disposée d'un côté du premier plan, et au moins une seconde portion (Qb) disposée de l'autre côté dudit premier plan.

11. Dispositif selon la revendication 10 **caractérisé en ce que** ladite (ou lesdites) seconde (s) portion(s) (Qb) situées d'un côté du premier plan est (sont) alignée(s) avec ladite (ou lesdites) seconde (s) portion(s) (Qb) situées de l'autre côté dudit premier plan.

12. Dispositif selon la revendication 10 **caractérisé en ce que** ladite (ou lesdites) seconde (s) portion(s) (Qb) situées d'un côté du premier plan est (sont) décalée(s) par rapport à ladite (ou lesdites) seconde (s) portion(s) (Qb) situées de l'autre côté dudit premier plan.

13. Dispositif selon l'une quelconque des revendications 1 à 12 **caractérisé en ce que** le premier plan est perpendiculaire au second.

14. Dispositif selon l'une quelconque des revendications 1 à 6 **caractérisé en ce que** le profil de ladite fente (Q) est en forme de dent de scie, de créneau, ou de vague.

15. Dispositif selon l'une quelconque des revendications précédentes, **caractérisé en ce que** le (ou les) matériau(x) élastiquement déformable(s) est (sont) choisi(s) dans le groupe des élastomères des copolymères de propylène/éthylène ; des polyéther blocamides ; des polyvinyles ; des terpolymères d'éthylène, de propylène et d'un diène (EPDM) ; des copolymères de styrène-butadiène-styrène séquencés (SBS) ; des copolymères de butylène-styrène/styrène-isoprène-styrène séquencés (SEBS-SIS) ; des polyuréthanes thermoplastiques ; des mélanges de polypropylène avec l'un des élastomères suivants : copolymères de butylène-styrène/styrène-isoprène-styrène séquencés (SEBS-SIS) ; terpolymères d'éthylène, de propylène et d'un diène (EPDM) ; copolymères de styrène-butadiène-styrène séquencés (SBS).

16. Dispositif selon l'une quelconque des revendications précédentes, **caractérisé en ce que** la fente (Q) s'étend sur une ouverture angulaire comprise entre 20° et 320°, et de préférence comprise entre 120° et 200°.

17. Dispositif selon l'une quelconque des revendications précédentes, **caractérisé en ce que** lesdits bords (4, 4', 4") débouchent sur l'extérieur de l'organe en matériau élastiquement déformable (4a, 4b), en s'évasant l'un par rapport à l'autre de manière à faciliter l'insertion de la mèche (M) dans la fente (Q).

18. Dispositif selon l'une quelconque des revendications précédentes, **caractérisé en ce que** la réserve de produit (2) est délimitée, au moins en partie, par une portion évidée dudit organe (4a, 4b) en matériau élastiquement déformable.

19. Dispositif selon la revendication précédente, **caractérisé en ce que** l'organe (4a, 4b) en matériau élastiquement déformable forme un cylindre dont le centre est évidé de manière à former ladite réserve de produit (2).

20. Dispositif selon l'une quelconque des revendications 1 à 17, **caractérisé en ce que** la réserve de produit (2) est formée à l'intérieur de la structure même du matériau formant l'organe élastiquement déformable, notamment par des cellules ouvertes ou semi-ouvertes, communiquant entre elles de manière multi-directionnelle.

21. Dispositif selon la revendication précédente, **caractérisé en ce que** lesdites cellules ouvertes ou semi-ouvertes ont une taille comprise entre 0,1 mm et 2,5 mm.

22. Dispositif selon la revendication 20 ou 21, **caractérisé en ce que** l'organe en matériau élastiquement déformable forme un cylindre plein.

23. Dispositif selon l'une quelconque des revendications précédentes, **caractérisé en ce qu'**il comprend un orifice (26) pouvant être obturé, notamment de façon réversible, de manière à permettre le remplissage de la réserve (2) dudit produit.

24. Dispositif selon l'une quelconque des revendications précédentes, **caractérisé en ce qu'**il comprend des moyens de préhension (30, 40).

25. Dispositif selon la revendication 3 ainsi que toutes celles qui en dépendent, **caractérisé en ce que** des moyens (21a, 23) sont prévus pour immobiliser l'organe (4a, 4b) en matériau élastiquement déformable à l'intérieur de ladite enceinte (20, 220).

26. Dispositif selon la revendication 25, **caractérisé en ce que** l'organe (4a, 4b) en matériau élastiquement déformable est immobilisé à l'intérieur de ladite enceinte (20, 220) par pincement au moyen d'un couvercle rapporté (20b, 220b) obturant ladite enceinte.

27. Dispositif selon la revendication 25 ou 26, **caractérisé en ce que** ladite enceinte (20, 220) est réalisée en un matériau transparent.

28. Dispositif selon l'une quelconque des revendications précédentes, **caractérisé en ce qu'**il comprend des moyens (26, 34) pour permettre le montage du dispositif sur un récipient (30) apte à former un réservoir auxiliaire, ledit récipient pouvant être mis, de façon permanente ou sélective, en communication avec ladite réserve de produit (2).

29. Dispositif selon la revendication 28, **caractérisé en ce que** ledit récipient (30) est à parois déformables.

30. Dispositif selon l'une quelconque des revendications précédentes qui présente une section transversale dont la largeur diminue vers une extrémité (E).

31. Procédé pour l'application en mèches d'un produit capillaire, notamment d'un produit de coloration, ledit procédé consistant à :
a) isoler une mèche (M) à enduire avec ledit produit ;
b) faire traverser par ladite mèche ainsi isolée, une fente (Q) délimitée au moins en partie par un organe (4a, 4b) réalisé en au moins un matériau élastiquement déformable, et délimitant au moins en partie, une réserve (2) dudit produit avec laquelle ladite fente est en communication, ladite fente débouchant sur l'extérieur du dispositif, et étant délimitée par au moins deux bords (4, 4', 4") qui, au repos, sont sensiblement jointifs sur au moins une portion de la fente, de manière à former étanchéité, ladite fente comprenant une première portion (Qa) formée dans un premier plan et au moins une seconde portion (Qb) formée dans un second plan distinct du premier plan ; et
c) déplacer l'organe élastiquement déformable par rapport à ladite mèche, selon une direction longitudinale à ladite mèche.

## Patentansprüche

1. Vorrichtung (1, 1a, 1b, 10 , 201, 301) zum strähnenweisen Auftragen eines Haarpflegeprodukts (P), insbesondere eines Färbeprodukts, wobei die Vorrichtung ein Element (4a, 4b) aufweist, das aus mindestens einen elastisch verformbaren Material hergestellt ist und zumindest zum Teil ein Produktmagazin (2) begrenzt, wobei das Element ebenfalls zumindest zum Teil einen Schlitz (Q) begrenzt, der mit dem Produktmagazin (2) in Verbindung steht und außerhalb der Vorrichtung mündet, wobei der Schlitz (Q) von mindestens zwei Rändern (4, 4', 4") begrenzt wird, die in der Ruhestellung über zumindest einen Abschnitt des Schlitzes im Wesentlichen aneinanderliegen, um eine Dichtheit herzustellen, wobei der Schlitz (Q) in der Lage ist, von einer Strähne (M) durchquert zu werden, um deren Bestreichen mit dem Produkt als Reaktion auf einen relative Bewegung zwischen der Vorrichtung und der Strähne in einer Längsrichtung zur Strähne zu erlauben, wobei der Schlitz (Q) einen ersten Abschnitt (Qa), der in einer ersten Ebene ausgebildet ist, und mindestens einen zweiten Abschnitt (Qb) aufweist, der in einer zweiten Ebene ausgebildet ist, die sich von der ersten unterscheidet.

2. Vorrichtung nach Anspruch 1, **dadurch gekennzeichnet, dass** das elastisch verformbare Element (4a, 4b) so gestaltet ist, dass die Strähne (M) beim Durchqueren des Schlitzes auch das Produktmagazin (2) durchquert.

3. Vorrichtung nach Anspruch 1 oder 2, **dadurch gekennzeichnet, dass** einer der beiden den Schlitz begrenzenden Ränder (4") von einem Abschnitt einer Umhüllung (20, 220) gebildet wird, die aus einem für das Produkt undurchlässigen Material hergestellt ist und in deren Inneren das Element aus elastisch verformbarem Material (4a) angeordnet ist, wobei die Umhüllung eine Öffnung (22) aufweist, die sich zumindest gegenüber mindestens einem Abschnitt des Schlitzes (Q) erstreckt.

4. Vorrichtung nach Anspruch 3, **dadurch gekennzeichnet, dass** die Öffnung (22) von Rändern (24) begrenzt wird, die ein Profil aufweisen, das in der Lage ist, das Einführen der Strähne (M) ins Innere der Vorrichtung zu begünstigen.

5. Vorrichtung nach Anspruch 1 oder 2, **dadurch gekennzeichnet, dass** die Ränder (4, 4') des Schlitzes (Q) von dem Element (4a, 4b) aus elastisch verformbarem Material gebildet werden.

6. Vorrichtung nach Anspruch 5, **dadurch gekennzeichnet, dass** ein erster Rand (4) des Schlitzes (Q) von einem Teil (4a) des Elements aus einem ersten elastisch verformbarem Material gebildet wird, während ein zweiter Rand (4') des Schlitzes von einem Teil (4b) des Elements gebildet wird, der aus einem zweiten elastisch verformbaren Material besteht.

7. Vorrichtung nach einem der vorhergehenden Ansprüche, **dadurch gekennzeichnet, dass** mindestens ein zweiter Abschnitt (Qb) des Schlitzes ein Ende aufweist, das sich in der ersten Ebene befindet.

8. Vorrichtung nach Anspruch 7, **dadurch gekennzeichnet, dass** der Schlitz (Q) mehrere zweite Abschnitte (Qb) aufweist, wobei jeder der zweiten Abschnitte ein erstes Ende aufweist, das sich in der ersten Ebene befindet.

9. Vorrichtung nach Anspruch 8, **dadurch gekennzeichnet, dass** die zweiten Abschnitte (Qb) parallel zueinander sind.

10. Vorrichtung nach einem der Ansprüche 7 bis 9, **dadurch gekennzeichnet, dass** der Schlitz (Q) mindestens einen zweiten Abschnitt (Qb), der auf einer Seite der ersten Ebene angeordnet ist, und mindestens einen zweiten Abschnitt (Qb) aufweist, der auf der anderen Seite der ersten Ebene angeordnet ist.

11. Vorrichtung nach Anspruch 10, **dadurch gekennzeichnet, dass** der (oder die) zweite(n) Abschnitt(e) (Qb), der (die) sich auf einer Seite der ersten Ebene befindet (befinden), mit dem (oder den) zweiten Abschnitt(en) (Qb) fluchtend angeordnet ist (sind), der (die) sich auf der anderen Seite der ersten Ebene befindet (befmden).

12. Vorrichtung nach Anspruch 10, **dadurch gekennzeichnet, dass** der (oder die) zweite(n) Abschnitt(e) (Qb), der (die) sich auf einer Seite der ersten Ebene befindet (befinden), zu dem (oder den) zweiten Abschnitt(en) (Qb) versetzt ist (sind), der (die) sich auf der anderen Seite der ersten Ebene befindet (befinden).

13. Vorrichtung nach einem der Ansprüche 1 bis 12, **dadurch gekennzeichnet, dass** die erste Ebene lotrecht zur zweiten Ebene ist.

14. Vorrichtung nach einem der Ansprüche 1 bis 6, **dadurch gekennzeichnet, dass** das Profil des Schlitzes (Q) die Form eines Sägezahns, einer Zacke oder einer Welle hat.

15. Vorrichtung nach einem der vorhergehenden Ansprüche, **dadurch gekennzeichnet, dass** das (oder die) elastisch verformbare(n) Material(ien) aus der Gruppe der Elastomere der Propylen/Ethylen-Copolymere; der Polyether-Blockamide; der Polyvinyle; der Ethylen/Propylen-Dien-Terpolymere (EPDM); der sequentiellen Styrol-Butadien-Styrol-Copolymere (SBS); der sequentiellen Butylen-Styrol/Styrol-Isopren-Styrol-Copolymere (SEBS-SIS); der thermoplastischen Polyurethane; der Mischungen von Polypropylen mit einem der folgenden Elastomere: sequentielle Butylen-Styrol/Styrol-Isopren-Styrol-Copolymere (SEBS-SIS); Ethylen/Propylen-Dien-Terpolymere (EPDM); sequentielle Styrol-Butadien-Styrol-Copolymere (SBS) ausgewählt wird (werden).

16. Vorrichtung nach einem der vorhergehenden Ansprüche, **dadurch gekennzeichnet, dass** der Schlitz (Q) sich über eine Winkelöffnung zwischen 20° und 320°, und vorzugsweise zwischen 120° und 200° erstreckt.

17. Vorrichtung nach einem der vorhergehenden Ansprüche, **dadurch gekennzeichnet, dass** die Ränder (4, 4', 4") an der Außenseite des Elements aus elastisch verformbarem Material (4a, 4b) münden, indem sie sich voneinander entfernen, um das Einführen der Strähne (M) in den Schlitz (Q) zu erleichtern.

18. Vorrichtung nach einem der vorhergehenden Ansprüche, **dadurch gekennzeichnet, dass** das Produktmagazin (2) zumindest zum Teil von einem ausgehöhlten Abschnitt des Elements (4a, 4b) aus elastisch verformbarem Material begrenzt wird.

19. Vorrichtung nach dem vorhergehenden Anspruch, **dadurch gekennzeichnet, dass** das Element (4a, 4b) aus elastisch verformbarem Material einen Zylinder bildet, dessen Mitte ausgehöhlt ist, um das Produktmagazin (2) zu bilden.

20. Vorrichtung nach einem der Ansprüche 1 bis 17, **dadurch gekennzeichnet, dass** das Produktmagazin (2) innerhalb der eigentlichen Struktur des das elastisch verformbare Element bildenden Materials ausgebildet ist, insbesondere durch offene oder halboffene Zellen, die in vielen Richtungen miteinander in Verbindung stehen.

21. Vorrichtung nach dem vorhergehenden Anspruch, **dadurch gekennzeichnet, dass** die offenen oder halboffenen Zellen eine Größe zwischen 0,1 mm und 2,5 mm haben.

22. Vorrichtung nach Anspruch 20 oder 21, **dadurch gekennzeichnet, dass** das Element aus elastisch verformbarem Material ein massiver Zylinder ist.

23. Vorrichtung nach einem der vorhergehenden Ansprüche, **dadurch gekennzeichnet, dass** sie eine Öffnung (26) aufweist, die insbesondere umkehrbar verschlossen werden kann, um das Füllen des Magazins (2) mit dem Produkt zu ermöglichen.

24. Vorrichtung nach einem der vorhergehenden Ansprüche, **dadurch gekennzeichnet, dass** sie Greifmittel (30, 40) aufweist.

25. Vorrichtung nach Anspruch 3 und allen davon abhängenden Ansprüchen, **dadurch gekennzeichnet, dass** Mittel (21 a, 23) vorgesehen sind, um das Element (4a, 4b) aus elastisch verformbarem Material innerhalb der Umhüllung (20, 220) zu blockieren.

26. Vorrichtung nach Anspruch 25, **dadurch gekennzeichnet, dass** das Element (4a, 4b) aus elastisch verformbarem Material innerhalb der Umhüllung (20, 220) durch Festklemmen mittels eines angesetzten Deckels (20b, 220b) blockiert wird, der die Umhüllung verschließt.

27. Vorrichtung nach Anspruch 25 oder 26, **dadurch gekennzeichnet, dass** die Umhüllung (20, 220) aus einem durchsichtigen Material hergestellt ist.

28. Vorrichtung nach einem der vorhergehenden Ansprüche, **dadurch gekennzeichnet, dass** sie Mittel (26, 34) aufweist, um die Montage der Vorrichtung auf einen Behälter (30) zu ermöglichen, der in der Lage ist, ein Hilfsreservoir zu bilden, wobei der Behälter permanent oder selektiv mit dem Produktmagazin (2) in Verbindung gebracht werden kann.

29. Vorrichtung nach Anspruch 28, **dadurch gekennzeichnet, dass** der Behälter (30) verformbare Wände aufweist.

30. Vorrichtung nach einem der vorhergehenden Ansprüche, die einen Querschnitt aufweist, deren Breite zu einem Ende (E) hin abnimmt.

31. Verfahren zum strähnenweisen Auftragen eines Haarpflegeprodukts, insbesondere eines Färbeprodukts, wobei das Verfahren darin besteht:
a) eine mit dem Produkt zu bestreichende Strähne (M) zu isolieren;
b) die so isolierte Strähne durch einen Schlitz (Q) zu führen, der zumindest zum Teil von einem Element (4a, 4b) begrenzt wird, das aus mindestens einem elastisch verformbaren Material besteht und zumindest zum Teil ein Produktmagazin (2) begrenzt, mit dem der Schlitz in Verbindung steht, wobei der Schlitz an der Außenseite der Vorrichtung mündet und von mindestens zwei Rändern (4, 4', 4") begrenzt wird, die in der Ruhestellung über zumindest einen Abschnitt des Schlitzes im Wesentlichen aneinanderliegen, um eine Dichtheit herzustellen, wobei der Schlitz einen ersten Abschnitt (Qa), der in einer Ebene ausgebildet ist, und mindestens einen zweiten Abschnitt (Qb) aufweist, der in einer zweiten Ebene ausgebildet ist, die sich von der ersten Ebene unterscheidet; und
c) das elastisch verformbare Element bezüglich der Strähne in Längsrichtung zur Strähne zu verschieben.

## Claims

1. Device (1, 1a, 1b, 101, 201, 301) for applying a hair product (P), especially a dyeing product, to sections of hair, the said device comprising a component (4a, 4b) made of at least one elastically deformable material and at least partly defining a reservoir (2) of the said product, the said component also at least partly defining a slot (Q) which communicates with the product reservoir (2) and opens onto the outside of the device, the said slot (Q) being bounded by at least two edges (4, 4', 4") which, at rest, are substantially contiguous over at least one portion of the slot so as to create a seal, a section of hair (M) being able to pass through the said slot (Q) so as to allow the section to be coated by means of the said product in response to a relative movement between the device and the section, in a direction longitudinal to the said section, the said slot (Q) comprising a first portion (Qa) formed in a first plane and at least one second portion (Qb) formed in a second plane different from the first plane.

2. Device according to Claim 1, **characterized in that** the elastically deformable component (4a, 4b) is designed so that the section (M), when passing through the slot, also passes through the said product reservoir (2).

3. Device according to Claim 1 or 2, **characterized in that** one (4") of the two edges defining the slot is formed from a portion of an enclosure (20, 220) which is made of a material impermeable to the product and inside which the said component (4a) made of elastically deformable material is placed, the said enclosure having an opening (22) lying at least opposite at least one portion of the said slot (Q).

4. Device according to Claim 3, **characterized in that** the said opening (22) is bounded by edges (24) having a profile able to favour the insertion of the section (M) into the device.

5. Device according to Claim 1 or 2, **characterized in that** the said edges (4, 4') of the slot (Q) are formed by the said component (4a, 4b) made of elastically deformable material.

6. Device according to Claim 5, **characterized in that** a first edge (4) of the slot (Q) is formed by a part (4a) of the said component made of a first elastically deformable material, a second edge (4') of the slot being formed by a part (4b) of the said component and consisting of a second elastically deformable material.

7. Device according to any one of the preceding claims, **characterized in that** at least one second portion (Qb) of the said slot has an end located in the first plane.

8. Device according to Claim 7, **characterized in that** the slot (Q) comprises a plurality of second portions (Qb), each of the said second portions having a first end located in the said first plane.

9. Device according to Claim 8, **characterized in that** the said second portions (Qb) are mutually parallel.

10. Device according to any one of Claims 7 to 9, **characterized in that** the said slot (Q) comprises at least one second portion (Qb) placed on one side of the first plane, and at least one second portion (Qb) placed on the other side of the said first plane.

11. Device according to Claim 10, **characterized in that** the said second portion(s) (Qb) located on one side of the first plane is (are) aligned with the said second portion(s) (Qb) located on the other side of the said first plane.

12. Device according to Claim 10, **characterized in that** the said second portion(s) (Qb) located on one side of the first plane is (are) offset with respect to the said second portion(s) (Qb) located on the other side of the said first plane.

13. Device according to any one of Claims 1 to 12, **characterized in that** the first plane is perpendicular to the second.

14. Device according to any one of Claims 1 to 6, **characterized in that** the profile of the said slot (Q) is in the form of a sawtooth, a crenellation or a wave.

15. Device according to any one of the preceding claims, **characterized in that** the elastically deformable material(s) is (are) chosen from the group of elastomers consisting of ethylene-propylene copolymers; polyether-block-amides; polyvinyls; ethylene-propylene-diene terpolymers (EPDM); styrene-butadiene-styrene block copolymers (SBS); styrene-ethylene/butylene-styrene/styrene-isoprene-styrene block copolymers (SEBS-SIS); thermoplastic polyurethanes; blends of polypropylene with one of the following elastomers: styrene-ethylene/butylene-styrene/styrene-isoprene-styrene block copolymers (SEBS-SIS); ethylene-propylene-diene terpolymers (EPDM); styrene-butadiene-styrene block copolymers (SBS).

16. Device according to any one of the preceding claims, **characterized in that** the slot (Q) extends over an opening angle of between 20° and 320° and preferably between 120° and 200°.

17. Device according to any one of the preceding claims, **characterized in that** the said edges (4, 4', 4") open onto the outside of the component (4a, 4b) made of elastically deformable material by being flared one with respect to the other so as to facilitate the insertion of the section (M) into the slot (Q).

18. Device according to any one of the preceding claims, **characterized in that** the product reservoir (2) is bounded, at least partly, by a hollowed-out portion of the said component (4a, 4b) made of elastically deformable material.

19. Device according to the preceding claim, **characterized in that** the component (4a, 4b) made of elastically deformable material forms a cylinder whose centre is hollowed out so as to form the said product reservoir (2).

20. Device according to any one of Claims 1 to 17, **characterized in that** the product reservoir (2) is formed inside the actual structure of the material forming the elastically deformable component, especially by open or semi-open cells which intercommunicate multidirectionally.

21. Device according to the preceding claim, **characterized in that** the said open or semi-open cells have a size of between 0.1 mm and 2.5 mm.

22. Device according to Claim 20 or 21, **characterized in that** the component made of elastically deformable material forms a solid cylinder.

23. Device according to any one of the preceding claims, **characterized in that** it includes a hole (26) which can be closed off, especially reversibly, so as to allow the reservoir (2) to be filled with the said product.

24. Device according to any one of the preceding claims, **characterized in that** it includes gripping means (30, 40).

25. Device according to Claim 3 and to all those which depend thereon, **characterized in that** means (21a, 23) are provided for immobilizing the component (4a, 4b) made of elastically deformable material inside the said enclosure (20, 220).

26. Device according to Claim 25, **characterized in that** the component (4a, 4b) made of elastically deformable material is immobilized inside the said enclosure (20, 220) by pinching by means of a fitted lid (20b, 220b) closing off the said enclosure.

27. Device according to Claim 25 or 26, **characterized in that** the said enclosure (20, 220) is made of a transparent material.

28. Device according to any one of the preceding claims, **characterized in that** it includes means (26, 34) for allowing the device to be mounted on a container (30) capable of forming an auxiliary reservoir, the said container possibly being brought, permanently or selectively, into communication with the said product reservoir (2).

29. Device according to Claim 28, **characterized in that** the said container (30) has deformable walls.

30. Device according to any one of the preceding claims, which has a cross section whose width decreases towards one end (E).

31. Method for applying a hair product, especially a dyeing product, to sections of hair, the said method consisting in:
a) isolating a section (M) to be coated with the said product;
b) making the said section thus isolated pass through a slot (Q) at least partly bounded by a component (4a, 4b) made of at least one elastically deformable material, and at least partly defining a reservoir (2) for the said product with which the said slot is in communication, the said slot opening onto the outside of the device and being bounded by at least two edges (4, 4', 4") which, at rest, are substantially contiguous over at least one portion of the slot so as to create a seal, the said slot comprising a first portion (Qa) formed in a first plane and at least one second portion (Qb) formed in a second plane different from the first plane; and
c) moving the elastically deformable component with respect to the said section in a direction longitudinal to the said section.
